# EUROPÄISCHE PATENTSCHRIFT

(11) **EP 1 100 741 B1**
(45) Veröffentlichungstag und Bekanntmachung des Hinweises auf die Patenterteilung: **19.03.2003**
(21) Anmeldenummer: 99928989.5
(22) Anmeldetag: 19.07.1999
(51) Int. Cl.: B65H 63/06

(54) **VERFAHREN UND VORRICHTUNG ZUM SCHNEIDEN VON GARN AUF EINER TEXTILMASCHINE**
METHOD AND DEVICE FOR CUTTING YARN ON A TEXTILE MACHINE
PROCEDE ET DISPOSITIF POUR COUPER UN FIL SUR UNE MACHINE A TEXTILE

(30) Priorität: 24.07.1998 CH 156198
(43) Veröffentlichungstag der Anmeldung: 23.05.2001
(73) Patentinhaber: ZELLWEGER LUWA AG, 8610 Uster (CH)
(72) Erfinder: BUCHER, Cyrill, CH-8304 Wallisellen (CH)
(86) Internationale Anmeldenummer: CH9900329
(87) Internationale Veröffentlichungsnummer: WO00006479

(56) Entgegenhaltungen:
- DE-A- 2 132 137
- DE-A- 2 232 290
- GB-A- 1 600 164
- GB-A- 2 193 978
- US-A- 5 384 963

## Beschreibung

Die Erfindung betrifft ein Verfahren und eine Vorrichtung zum Schneiden von Garn auf einer Textilmaschine, mit einem Messer, wobei dem Messer über einen Antrieb Bewegungsenergie zugeführt wird (siehe DE-A-2 132 137).

Solche Vorrichtungen sind insbesondere auf Textilmaschinen, wie beispielsweise auf Spulmaschinen angeordnet. Dort sind sie zum Herausschneiden von Fehlern, wie z. B. Dickoder Dünnstellen im Garn, vorgesehen. Das Schneiden erfolgt dabei mit einem beweglich gelagerten Messer, das das Garn gegen eine Gegenhaltung drängt und, wenn es darauf aufliegt, durchtrennt. Dazu soll das Messer genügend Bewegungsenergie aufnehmen, bevor es auf das Garn trifft. Es ist dabei üblich, das Messer so stark zu beschleunigen, dass es mit seiner kinetischen Energie alle denkbaren Garne rasch durchtrennen kann. Überschüssige Energie wird auf der Gegenhaltung vernichtet. Oder, das Messer erhält die gemäss den gegebenen Umständen gerade verfügbare Energie. Dann kann die dem Messer zugeführte Energie willkürlich schwanken.

Bei bekannten Vorrichtungen, werden für den Antrieb sogenannte Tauch- oder Klappanker verwendet, wobei das Messer mit dem Anker verbunden ist.

Ein Nachteil solcher bekannter Vorrichtungen ist darin zu sehen, dass die Schneidkraft des Messers auf die dicksten Garne ausgelegt ist, die voraussichtlich durch die Vorrichtung bearbeitet werden könnten, oder, dass ganz einfach der Antrieb immer seine volle oder die gerade zur Verfügung stehende Leistung abgibt. Dies führt praktisch dazu, dass das Messer zu stark oder zu schnell abgenützt wird und dass die ganze Vorrichtung an sich unnötig starke Erschütterungen erfährt.

Es ist deshalb eine Aufgabe der Erfindung, wie sie in den Ansprüchen gekennzeichnet ist, ein Verfahren und eine Vorrichtung zu schaffen, die diese Nachteile vermeidet, und die immer eine genügende Schneidkraft erzeugt.

Dies wird dadurch erreicht, dass die Bewegungsenergie dosiert zugeführt wird und in Abhängigkeit einer Eigenschaft aus einer Gruppe bemessen wird. Diese Gruppe umfasst Eigenschaften des Materials aus dem das Gam besteht, Durchmesser, Querschnitt, Masse des Garns usw., sowie Eigenschaften der Vorrichtung, die zum Schneiden verwendet wird.

Eine solche Eigenschaft ist beispielsweise die Trägheit der mit dem Messer bewegten Massen und des Messers an sich, die Charakteristik des Reibungswiderstandes des bewegten Messers usw. Vorzugsweise wird eine Eigenschaft wie beispielsweise der Durchmesser oder der Querschnitt des Gams unmittelbar vor dem Schnitt d.h. laufend gemessen und der gemessene Wert wird bei der Bemessung der zugeführten Energie berücksichtigt. Deshalb weist der Antrieb eine Vorrichtung zur Bemessung der Bewegungsenergie des Messers auf.

Die dadurch erreichten Vorteile sind insbesondere darin zu sehen, dass das Messer, die Gegenhaltung oder der Amboss und überhaupt die ganze Vorrichtung mit der Aufhängung geschont wird. Femer werden unerwünschte Nebeneffekte vermieden, wie beispielsweise das starke Zurückfedern des Messers, das mit zuviel überschüssiger Energie auf der Gegenhaltung aufprallt. Da die Bemessung der Bewegungsenergie eine Beschränkung sowie auch eine Erhöhung der am Antrieb angelegten Spannung bewirken kann, kann auch dann ein einwandfreier Schnitt des Gams durchgeführt werden, wenn die Textilmaschine eine an sich ungenügende Spannung an die Vorrichtung liefert.

Im folgenden wird die Erfindung anhand eines Beispiels und mit Bezug auf die vorliegenden Zeichnungen näher erläutert. Es zeigen:
Figur 1 einen Teil der erfindungsgemässen Vorrichtung in perspektivischer Darstellung und
Figur 2 ein Blockschema eines weiteren Teils der Vorrichtung.

Fig. 1 zeigt die wichtigsten Teile der Vorrichtung, insbesondere einen Träger 1, eine Tauchspule 2 mit der Spule 3 und dem Tauchanker 4, die einen Antrieb für einen Messerhalter 5 und so auch für ein Messer 6 bilden und eine Gegenhaltung oder ein Amboss 7, der Teil des Trägers 1 ist. Der Amboss 7 weist eine gehärtete Fläche 8 auf, vor der ein Garn 9 beispielsweise in Richtung eines Pfeiles 10 vorbeibewegt wird. Am Träger 1 erkennt man Teile von zwei Schraubverbindungen 11 und 12, über die die Vorrichtung auf einer Textilmaschine befestigt werden kann. Das Messer 6 ist vorzugsweise fest mit dem Messerhalter 5 verbunden, der seinerseits hier über eine lösbare formschlüssige Verbindung 13 mit dem Tauchanker 4 verbunden ist. Es ist an sich bekannt, und deshalb hier nicht näher dargestellt, dass die Spule 3 Windungen ausweist, die an eine in dieser Figur nicht gezeigte Steuerschaltung 14 angeschlossen sind.

Fig. 2 zeigt eine Steuerschaltung 14 als Vorrichtung zur Bemessung der Bewegungsenergie des Messers 6, die über eine Leitung 15 mit einer Schneidvorrichtung 16 verbunden ist. Die Schneidvorrichtung 16 ist dabei vorzugsweise wie in Fig. 1 gezeigt aufgebaut. Die Leitung 15 ist dabei über eine Leitung 19 und ein Schaltelement 17 mit einem Energiespeicher 18, hier als Kondensator ausgebildet, verbunden, der weiter an einen Spannungswandler 20 angeschlossen ist. Dieser wiederum ist über eine Leitung 21 und ein weiteres Schaltelement 22 mit einer Speiseschaltung 23 verbunden. Die Schaltelemente 22 und 17 sind über Leitungen 24 und 25 mit einer Steuerung 26 verbunden, die zudem zwei Eingänge 27 und 28 aufweist. Der Eingang 27 ist mit der Leitung 19 verbunden und der Eingang 28 ist entweder mit einem Gammessgerät 29 oder einer Dateneingabe 30 verbunden.

Der Spannungswandler 20 kann beispielsweise als Gleichstromwandler oder als Ladungspumpe ausgebildet sein. Für die Steuerung 26 wird vorzugsweise ein entsprechend der nachfolgend beschriebenen Wirkungsweise programmierter Mikroprozessor verwendet.

Die Wirkungsweise der Erfindung ist wie folgt beschrieben:

Die Speiseschaltung 23, welche beispielsweise Teil einer Textilmaschine ist, gibt eine Speisespannung von z.B. 30V - 60V an die Leitung 21 und das Schaltelement 22 ab. In geschlossenem Zustand wird damit der Spannungswandler 20 gespeist, der die angelegte Spannung umwandelt, d.h. erhöht oder beschränkt und über Leitung 19 den Kondensator 18 auflädt Am Eingang 28 liegt an der Steuerung 26 ein Signal an, das eine Eigenschaft des Garns und/oder der Vorrichtung (Trägheit, Reibung, usw.) angibt. Eine solche Eigenschaft des Gams kann einerseits abhängig von der Qualität des Materials sein, oder sie kann abhängig von der Quantität des Materials sein. In die erste Gruppe gehören Eigenschaften wie beispielsweise die Zugfestigkeit, das Elastizitätsmodul, die innere Dämpfung, das Energieabsorptionsvermögen, oder eben Eigenschaften die vom verwendeten Rohstoff und der gewählten Verarbeitung usw. abhängen. In die zweite Gruppe gehören Eigenschaften wie der Querschnitt, der Durchmesser oder die Masse usw. des Garns. Am Eingang 27 liegt ein Signal an, das die Ladespannung des Kondensators 18 angibt. Aus den Signalen der Eingänge 27 und 28 bestimmt die Steuerung 26 ob das Schaltelement 22 geöffnet werden muss, weil der Kondensator 18 beispielsweise dem vorhandenen Querschnitt und Material des Garns entsprechend genügend aufgeladen ist. Das Schaltelement 17 wird geschlossen, wenn ein Schnitt ausgeführt werden muss, was von der Steuerung 26 oder einem anderen Element ausgelöst wird. Dann wird die Spule 3 durch die Spannung in der Leitung 15 erregt, sodass der Tauchanker 4 sich in Fig. 1 gegen den Amboss 7 hin bewegt und das Messer 6 das Garn 9 gegen die Fläche 8 drängt und dort trennt. Das Schaltelement 17 wird über die Leitung 25 nach einer Zeit, die für einen Schnitt genügt, z.B. nach 10 Millisekunden, wieder geöffnet Danach wird das Schaltelement 22 über die Leitung 24 wieder geschlossen, bis der Kondensator 18 wieder die gewünschte Ladespannung aufweist.

Die Ladespannung ist dann angepasst, wenn sie proportional dem Widerstand ist, den das Garn dem Schnitt durch das Messer entgegensetzt. Dieser Widerstand ist gross, wenn das Garn einen grossen Querschnitt, d.h. viele und/oder dicke oder zähe Fasern, hat, oder klein, wenn das Garn einen kleinen Querschnitt, d.h. wenige und/oder dünne oder weiche Fasem aufweist. Durch eine geeignete Eingabe über die Dateneingabe 30 können auch weitere, vom verwendeten Material abhängige Faktoren berücksichtigt werden. Beispielsweise die im Labor vorgängig gemessene Zugfestigkeit oder Haarigkeit des Garns, oder irgendeine andere Eigenschaft, die die Kraft beeinflusst, die für einen Schnitt benötigt wird. So kann die Bewegungsenergie dem Messer dosiert zugeführt werden und in Abhängigkeit des Querschnitts oder anderer Eigenschaften des Garns bemessen werden. Der Querschnitt wird vor dem Schneiden beispielsweise gemessen und der so erhaltene Messwert zur Bemessung der Bewegungsenergie durch die Steuerung 26 verwendet. Die Bewegungsenergie wird somit vorgängig als elektrische Spannung beispielsweise im Kondensator 18 gespeichert. Die elektrische Spannung kann dabei nicht nur dem Querschnitt des Garns sondern auch der Masse des Messers 6 und weiterer bewegter Teile 4, 5 oder anderen Eigenschaften des Antriebs angepasst sein.

Die Vorrichtung kann auch so ausgebildet sein, dass die Funktion des Schaltelementes 22 im Spannungswandler 20 wahrgenommen wird. In diesem Falle fällt das Schaltelement 20 weg und die Leitung 24 verbindet die Steuerung 26 direkt mit dem Spannungswandler 20.

## Patentansprüche

1. Verfahren zum Schneiden von Garn auf einer Textilmaschine, mit einem Messer (6), wobei dem Messer Bewegungsenergie zugeführt wird, **dadurch gekennzeichnet, dass** die Bewegungsenergie dosiert zugeführt wird und in Abhängigkeit von mindestens einer Eigenschaft aus einer Gruppe von Eigenschaften, enthaltend Eigenschaften des Materials aus dem das Garn (9) besteht, der Masse, des Durchmessers, des Querschnitts und der Vorrichtung, die zum Schneiden verwendet wird, bemessen wird.

2. Verfahren nach Anspruch 1, **dadurch gekennzeichnet, dass** eine Eigenschaft unmittelbar vor dem Schneiden am Garn laufend gemessen wird und der so erhaltene Messwert zur Bemessung der Bewegungsenergie verwendet wird.

3. Verfahren nach Anspruch 1, **dadurch gekennzeichnet, dass** die Bewegungsenergie vorgängig als elektrische Spannung gespeichert wird.

4. Verfahren nach Anspruch 3, **dadurch gekennzeichnet, dass** die elektrische Spannung proportional zum Querschnitt des Garns und zur Masse des Messers vorgesehen ist

5. Vorrichtung zum Schneiden von Gam auf einer Textilmaschine, mit einem Messer (6) und einem Antrieb (2, 3, 4) für das Messer, **dadurch gekennzeichnet, dass** der Antrieb eine Vorrichtung (14) zur Bemessung der Bewegungsenergie des Messers aufweist.

6. Vorrichtung nach Anspruch 5, **dadurch gekennzeichnet, dass** die Vorrichtung zur Bemessung der Bewegungsenergie eine Steuerschaltung (26) und einen Energiespeicher (18) aufweist, wobei die Steuerschaltung die gespeicherte Energie dosiert.

7. Vorrichtung nach Anspruch 5, **dadurch gekennzeichnet, dass** als Energiespeicher ein Kondensator vorgesehen ist.

8. Vorrichtung nach Anspruch 5, **dadurch gekennzeichnet, dass** als Steuerschaltung ein in geeigneter Weise programmierter Mikroprozessor vorgesehen ist.

## Claims

1. A method for cutting yarn on a textile machine, with a blade (6), the blade being supplied with kinetic energy, **characterised in that** the kinetic energy is supplied in metered fashion and is measured as a function of at least one property from a group of properties, containing properties of the material from which the yarn (9) is made, the mass, diameter, cross section and the device which is used for cutting.

2. A method according to claim 1, **characterised in that** a property is continuously measured directly prior to the cutting of the yarn and the measurement value obtained in this manner is used for measuring the kinetic energy.

3. A method according to claim 1, **characterised in that** the kinetic energy is stored in advance as electrical voltage.

4. A method according to claim 3, **characterised in that** the electrical voltage is provided proportional to the cross section of the yarn and the mass of the blade.

5. A device for cutting yarn on a textile machine, with a blade (6) and a drive (2, 3, 4) for the blade, **characterised in that** the drive comprises a device (14) for measuring the kinetic energy of the blade.

6. A device according to claim 5, **characterised in that** the device for measuring the kinetic energy comprises a control circuit (26) and an energy store (18), the control circuit metering the stored energy.

7. A device according to claim 5, **characterised in that** a capacitor is provided as an energy store.

8. A device according to claim 5, **characterised in that** a microprocessor programmed in a suitable manner is provided as a control circuit.

## Revendications

1. Procédé pour couper du fil sur une machine textile, avec un couteau (6), où est amenée au couteau de l'énergie cinétique, **caractérisé en ce que** l'énergie cinétique est amenée d'une manière dosée et est dimensionnée en fonction d'au moins une caractéristique d'un groupe de caractéristiques, comprenant des caractéristiques du matériau dans lequel est constitué le fil (9), de la masse, du diamètre, de la section transversale et du dispositif qui est utilisé pour la coupe.

2. Procédé selon la revendication 1, **caractérisé en ce qu'**une caractéristique est mesurée continuellement directement avant la coupe au fil et que la valeur de mesure ainsi obtenue est utilisée pour dimensionner l'énergie cinétique.

3. Procédé selon la revendication 1, **caractérisé en ce que** l'énergie cinétique est stockée préalablement comme tension électrique.

4. Procédé selon la revendication 3, **caractérisé en ce que** la tension électrique est prévue proportionnellement à la section transversale du fil et à la masse du couteau.

5. Dispositif pour couper du fil sur une machine textile, avec un couteau (6) et un entraînement (2, 3, 4) pour le couteau, **caractérisé en ce que** l'entraînement présente un dispositif (14) pour dimensionner l'énergie cinétique du couteau.

6. Dispositif selon la revendication 5, **caractérisé en ce que** le dispositif pour le dimensionnement de l'énergie cinétique présente un circuit de commande (26) et un dispositif de stockage d'énergie (18), où le circuit de commande dose l'énergie stockée.

7. Dispositif selon la revendication 5, **caractérisé en ce qu'**un condensateur est prévu comme dispositif de stockage d'énergie.

8. Dispositif selon la revendication 5, **caractérisé en ce qu'**il est prévu comme circuit de commande un microprocesseur programmé d'une manière appropriée.
